# EUROPÄISCHE PATENTSCHRIFT

(11) **EP 3 121 358 B1**
(45) Veröffentlichungstag und Bekanntmachung des Hinweises auf die Patenterteilung: **26.04.2023**
(21) Anmeldenummer: 16178556.3
(22) Anmeldetag: 08.07.2016
(51) Int. Cl.: E06B 1/00, E06B 1/62

(54) **RAHMENTEIL UND DARAUS HERGESTELLTER MEMBRANRAHMEN**
FRAME PIECE AND MEMBRANE FRAME MADE THEREFROM
ÉLEMENT DE CHASSIS ET CHASSIS DE MEMBRANE AINSI FABRIQUE

(30) Priorität: 22.07.2015 DE 102015009477
(43) Veröffentlichungstag der Anmeldung: 25.01.2017
(62) Teilanmeldung aus: 22216405.5
(73) Patentinhaber: SFS Group International AG, 9435 Heerbrugg (CH)
(72) Erfinder: SIEBER, Alex, 9434 Au (CH); HUSER, Simon, 8598 Bottighofen (CH)

(56) Entgegenhaltungen:
- DE-A1- 3 623 416
- DE-U1- 29 818 570
- DE-U1-202012 002 491
- US-A1- 2005 178 079

## Beschreibung

Die Erfindung betrifft ein Rahmenteil, insbesondere zum Isolieren und/oder Abdichten wenigstens einer Umfangsseite eines an einer Öffnung in einer Außenwand eines Gebäudes angeschlagenen Fensterrahmens oder dergleichen.

Fenster- und Türrahmen von vorgehängten Fenster- beziehungsweise Türelementen werden üblicherweise mit Folienband, das ein- oder zweiseitig selbstklebend ausgebildet ist, an ihrem Umfang innen und/oder außen abgedichtet. Diese Art der Abdichtung ist problematisch, wenn zwischen dem Rahmen und der Außenwand eines Gebäudes beträchtliche Spalte vorhanden sind, in welchen Rahmenbefestigungsteile zur Verbindung des Rahmens mit dem Mauerwerk angeordnet werden müssen. Es ist mühsam und oft nicht möglich, zwischen solchen Rahmenbefestigungsteilen einerseits und dem Fenster- oder Türrahmen sowie dem Mauerwerk andererseits einen luft- und feuchtigkeitsundurchlässigen Abschluss herzustellen.

Das Dokument DE 3623416 A1 bezieht sich auf ein Abschluss- und Isolierelement für Türschwellen mit einem Isolierkörper und einer daran befestigten Folie, die an beiden Längsseiten des Isolierkörpers in unterschiedlicher Breite übersteht. Die Befestigung der Folie am Isolierkörper erfolgt über aus der Folie gebildeten Laschen, die in im Isolierkörper eingebrachten Längsschlitzen befestigt werden.

Aufgabe der Erfindung ist es, den Stand der Technik weiterzubilden, insbesondere die Isolationseigenschaften weiter zu verbessern.

Die Aufgabe wird gelöst ausgehend von einem Rahmenteil der eingangs genannten Art, wobei das Rahmenteil ein Profilteil aus einem Membranmaterial ist und wenigstens eine mit dem Profilteil verklebte Abdeckfolie aufweist, wobei die Abdeckfolie wenigstens eine Aussenfolie umfasst, so bemessen und auf wenigstens einer ersten Längsseite des Profilteils so angebracht ist, dass sie wenigstens über Längsseiten des Profilteils übersteht, die benachbart zu der ersten Längsseite angeordnet sind.

Das Rahmenteil, das ein Profilteil mit überstehender Abdeckfolie aufweist, lässt sich leicht an einem Fenster- oder Türrahmen montieren, in dem es an den Tür- oder Fensterrahmen angesetzt wird. Das Profilteil und die Abdeckfolie sind zuvor in zu dem Fenster- oder Türrahmen passender Größe ausgewählt oder entsprechend zugeschnitten worden, um sie der Größe des jeweiligen Fenster- oder Türrahmens anzupassen. Nach dem Ansetzen des Profilteils an den Fenster- oder Türrahmen wird die mit dem Profilteil verklebte Abdeckfolie fest mit der dem Profilteil benachbarten Außenseite des Rahmens verklebt. Darüber hinaus wird diese Abdeckfolie oder eine weitere Abdeckfolie auf der gegengesetzten Seite mit der Außenseite einer Außenwand eines Gebäudes verklebt. Die gleiche Prozedur wird für die drei übrigen Seiten des Fenster-oder Türrahmens durchgeführt und so ein vollkommenes Abdichtsystem um den Fenster- oder Türrahmen hergestellt. Einander überlappende Teile der Abdeckfolie, die an den Enden jedes Profilteils über das Profilteil übersteht, werden auch miteinander und mit der Außenseite der Außenwand des Gebäudes verklebt. An den Enden der Profilteile könnten auch vorgefertigte Ecken eingesetzt werden, um benachbarte Profilteile miteinander zu verbinden. Die vorgefertigten Ecken würden mit den Profilteilen ebenfalls verklebt werden. Das Rahmenteil erfüllt die Aufgabe eines Platzhalters. Außerdem erfüllt das Rahmenteil die Aufgabe einer Wärmedämmung und/oder eines Schallschutzes.

In der entsprechenden Ausgestaltung des Rahmenteils besteht das Profilteil aus einem, der Kontur eines Rahmenbefestigungsteils anpassungsfähigen, Membranmaterial oder ist entsprechend ausgeschnitten. Dadurch wird gewährleistet, dass auch im Bereich von Rahmenbefestigungsteilen die erwünschte Abdichtung erzielt wird.

Ferner überdeckt das Rahmenteil das Rahmenbefestigungsteil eng angepasst an dessen Kontur oder nimmt es in einem Ausschnitt auf und schließt mit einer Anschlussebene zum Anschluss an der Außenwand einer Mauer und/oder einer Außenisolation ab. Dadurch erstreckt sich der überstehende Teil der Abdeckfolie von einer Aussenseite des Fensteroder Türrahmens über das Profilteil bis zu einer Aussenseite einer Aussenwand eines Gebäudes und kann dort jeweils verklebt werden. Vorzugsweise wird der Ausschnitt nach Aufnahme des Rahmenbefestigungsteils noch mit Füllstoff aufgefüllt. Das erbringt den zusätzlichen Vorteil, dass sich auch im Bereich von Rahmenbefestigungsteilen auf einfache Weise die erwünschte Abdichtung erzielen lässt. Die Außenfolie ist dabei zweckmäßig so gewählt, dass sie schlagregen- und winddicht sowie schallhemmend ist und für die erwünschte Abdichtung sorgt.

Erfindungsgemäss werden bei an einem Fenster- oder Türrahmen montiertem Rahmenteil ein Füllstoff und/oder eine Innenfolie angebracht. Durch diese Ausgestaltung wird auch auf der Innenseite des Fenster- oder Türrahmens die erwünschte Abdichtung erzielt.

In einer weiteren Ausgestaltung des Rahmenteils nach der Erfindung besteht das Membranmaterial aus Schaumstoff oder einem anderen Dicht- und/oder Dämmstoff. Solche Stoffe gewährleisten die für eine vollkommene Abdichtung erwünschte Anpassungsfähigkeit des Membranmaterials.

In einerweiteren Ausgestaltung des Rahmenteils nach der Erfindung wird die Abdeckfolie an dem Profilteil mit einem Klebstoff angebracht, was ein Ausrichten der Abdeckfolie in Bezug auf das Profilteil bei der Anbringung an dem Profilteil erleichtert.

In einerweiteren Ausgestaltung des Rahmenteils nach der Erfindung wird die Anbringung dadurch vereinfacht, dass die Abdeckfolie zur Anbringung an dem Profilteil eine wenigstens einseitige Klebefolie ist.

In einer weiteren Ausgestaltung des Rahmenteils nach der Erfindung kann die Abdeckfolie so bemessen und auf wenigstens der ersten Längsseite des Profilteils so angebracht sein, dass sie wenigstens über zwei in Längsrichtung der ersten Längsseite entgegengesetzte Enden des Profilteils übersteht. Mit einer so gestalteten Abdeckfolie lässt sich an den Enden von benachbarten Rahmenteilen die erwünschte Abdichtung erzielen.

In einer weiteren Ausgestaltung des Rahmenteils nach der Erfindung ist das Rahmenteil wind-, wasser- und/oder schallhemmend. Diese Ausgestaltung gewährleistet nicht nur ein vollkommenes Abdichtungssystem, sondern auch, dass dieses System für Wind, Wasser und/oder Schall hemmend wirkt.

In dieser Ausgestaltung wird in Verbindung mit der weiter oben erwähnten weiteren Ausgestaltung, dass das Profilteil aus einem der Kontur eines Rahmenbefestigungsteils anpassungsfähigen Membranmaterial besteht oder entsprechend ausgeschnitten ist, auch im Bereich eines Rahmenbefestigungsteils die erwünschte Abdichtung erzielt.

In einer weiteren Ausgestaltung des Rahmenteils nach der Erfindung ist das Rahmenteil außen schlagregendicht und innen diffusionsdichter als außen. Dabei darf Feuchtigkeit nicht über die Fenster- oder Türrahmenanschlussfugen gehen. Wenn in die Fugen feuchtigkeitsbelastete Luft eindringt, beschädigt Tauwasser den Anschlussbereich und reduziert die Wärmedämmung. Deshalb wird bei der Abdichtung von Fenster- oder Türrahmenanschlussfugen nach dem Prinzip "innen dichter als außen" gearbeitet.

Schließlich schafft die Erfindung zur Lösung der gestellten Aufgabe einen Membranrahmen, der entweder einstückig aus einem Rahmenteil nach der Erfindung oder aber aus mehreren mit ihren Enden direkt an einander angeordneten Profilteilen von Rahmenteilen nach der Erfindung hergestellt ist.

Ausführungsbeispiele der Erfindung werden im Folgenden unter Bezugnahme auf die Zeichnungen näher beschrieben. Es zeigt:
FIG. 1 eine Ansicht eines Fensterrahmens von außen (Dämmung nicht gezeigt),
FIG. 2 einen Schnitt nach der Linie A-A in FIG. 1,
FIG 3 einen Schnitt nach der Linie A-A in FIG. 1, aber zusammen mit einer anderen Art der Befestigung des Fensterrahmens an einem Mauerwerk,
FIG. 4 einen Schnitt nach der Linie B-B in FIG. 1,
FIG. 5 einen Schnitt nach der Linie B-B in FIG. 1, aber zusammen mit einer anderen Art der Befestigung des Fensterrahmens an einem Mauerwerk,
FIG. 6 einen Schnitt nach der Linie C-C in FIG. 1,
FIG. 7 in perspektivischer Darstellung ein bevorzugtes Ausführungsbeispiel eines Rahmenteils nach der Erfindung,
FIG. 8 in perspektivischer Darstellung ein bevorzugtes Ausführungsbeispiel eines Membranrahmens nach der Erfindung und
FIG. 9 in perspektivischer Darstellung ein weiteres bevorzugtes Ausführungsbeispiel des Membranrahmens nach der Erfindung.

FIG. 1 zeigt eine Ansicht eines Fensterrahmens 1 von außen, wobei eine den Fensterrahmen 1 üblicherweise umschließende Außenisolation oder Dämmung eines Gebäudes nicht gezeigt ist. Eine solche Außenisolation 14 ist in FIG. 3 gezeigt. Der Fensterrahmen 1, der eine Fensterscheibe 8 aufweist, ist von einem rechteckigen, rahmenförmigen Rahmenteil 4' umgeben, das als eine Einzelheit in FIG. 8 gezeigt ist und mit Bezug auf FIG. 8 näher beschrieben wird. Der Fensterrahmen 1 kann statt von einem Rahmenteil 4' von mehreren einzelnen Rahmenteilen 4 oder 4" gemäß der Darstellung in FIG. 7 oder 9 umgeben sein. In FIG. 8 bildet das Rahmenteil 4' einen Membranrahmen 10`. In FIG. 9 bilden die Rahmenteile 4" einen Membranrahmen 10".

Das Rahmenteil 4 nach FIG. 7 umfasst ein stabförmiges Profilteil 9 aus einem Membranmaterial, zum Beispiel Schaumstoff, und weist eine mit dem Profilteil 9 verklebte Abdeckfolie 3 auf, die als ein Abdeckband ausgebildet sein kann. Die Abdeckfolie 3 ist so bemessen und gemäß der Darstellung in FIG. 2 auf einer ersten Längsseite 17 des Profilteils 9 so angebracht, dass sie wenigstens über Längsseiten 18, 19 des Profilteils 9 übersteht, die benachbart zu der ersten Längsseite 17 angeordnet sind. Zweckmäßig steht die Abdeckfolie 3 auch über Enden 22, 23 des Profilteils 9 über, wie es in FIG. 7 gezeigt ist. Der Fensterrahmen 1 ist an einer Öffnung in einer Außenwand 12 eines Gebäudes angeschlagen. Mit dem oben und in den Ansprüchen verwendeten Begriff "Fensterrahmen oder dergleichen" ist gemeint, dass es sich statt des Fensterrahmens zum Beispiel auch um einen Türrahmen (nicht dargestellt) handeln könnte.

FIG. 2 zeigt einen Schnitt nach der Linie A-A in FIG. 1. Aus FIG. 2 ist deutlich zu erkennen, wie das Rahmenteil 4' eine äußere Umfangsseite 15 des an einer Öffnung in einer Außenwand 12 eines Gebäudes angeschlagenen Fensterrahmens 1 isoliert und/oder abdichtet. Der in FIG. 2 nach oben überstehende Teil der Abdeckfolie 3 ist mit einer Außenseite 20 des Fensterrahmens 1 verklebt. Der über die benachbarte Längsseite 18 nach unten überstehende Teil der Abdeckfolie 3 ist mit einer Außenseite 13 eines Mauerwerks 5 der Außenwand 12 verklebt. Darüber hinaus ist in FIG. 2 die Abdeckfolie 3 mit der ersten Längsseite 17 und mit der benachbarten Längsseite 18 verklebt. Auf einer Innenseite 16 des Mauerwerks 5 oder einer Laibung ist ein Rahmenbefestigungsteil 2 befestigt. Das Rahmenbefestigungsteil 2 weist an seinem dem Fensterrahmen 1 benachbarten Ende einen Gewindezapfen auf, über den sich der Fensterrahmen auf dem Rahmenbefestigungsteil 2 abstützt, das sich seinerseits auf der Innenseite 16 abstützt. Das Rahmenteil 4` hat in der Darstellung in FIG. 2 oben in seinem Profilteil 9 einen Ausschnitt zur Aufnahme des Rahmenbefestigungsteils 2. Der Raum innerhalb des Ausschnitts, der nicht von dem Rahmenbefestigungsteil 2 eingenommen wird, ist mit einem isolierenden und abdichtenden Füllstoff 6a versehen. Wenn das Profilteil 9 aus einem der Kontur des Rahmenbefestigungsteils 2 anpassungsfähigen Membranmaterial besteht, ist der vorgenannte Ausschnitt einfach eine Vertiefung, die durch Niederdrücken des Membranmaterials bei der Montage durch die Aufnahme des Rahmenbefestigungsteils 2 entsteht und anschließend mit dem Füllstoff 6a aufgefülltwird. FIG. 2 zeigt, dass das Rahmenteil 4' das Rahmenbefestigungsteil 2 überdeckt und mit einer Anschlussebene 11 zum Anschluss an der Außenwand 12 oder einer in FIG. 2 nicht gezeigten Außenisolation abschließt. Das Membranmaterial selbst besteht vorzugsweise aus Schaumstoff oder einem anderen Dichtund/oder Dämmstoff.

Die Abdeckfolie 3 könnte im Bereich der Längsseite 17 oder 18 in Längsrichtung des Profilteils 9 geteilt sein, also zwei Außenfolien umfassen (nicht dargestellt).

Die Abdeckfolie 3 ist an dem Profilteil 9 vorzugsweise mit einem Klebstoff angebracht. Zu diesem Zweck kann die Abdeckfoile 3 als eine einseitige Klebefolie ausgebildet sein. Es kann aber auch eine nicht mit einer Klebstoffschicht versehene Abdeckfolie 3 eingesetzt werden. In diesem Fall müssen zur Anbringung der Abdeckfolie 3 an dem Profilteil 9 die miteinander in Berührung kommenden Flächen zuvor mit Klebstoff beschichtet werden. Mit einseitiger Klebefolie lässt sich diese Arbeit vereinfachen. Das bringt aber die Schwierigkeit mit sich, dass die Abdeckfolie 3 nach seiner Anbringung an dem Profilteil 9 nicht mehr ausgerichtet werden kann. Ein Klebstoffeinsatz ist auch zwischen der Abdeckfolie 3 und der Außenseite 13 des Mauerwerks 5 sowie zwischen der Abdeckfolie 3 und der Außenseite 20 des Fensterrahmens 1 erforderlich.

Auf die vorstehend insbesondere unter Bezugnahme auf FIG. 2 beschriebene Art und Weise der Anbringung des Profilteils 9 und der Abdeckfolie 3 wird eine zwischen dem Fensterrahmen 1 und der Längsseite 19 des Profilteils 9 vorhandene Fuge abgedichtet. Zu der erwünschten Abdichtung trägt bei Einsatz von Rahmenbefestigungsteilen wie dem Rahmenbefestigungsteil 2 der in deren Bereich eingesetzte Füllstoff 6a bei.

FIG. 3 zeigt einen Schnitt nach der Linie A-A in FIG. 1, aber zusammen mit einer anderen Art der Befestigung des Fensterrahmens 1 an dem Mauerwerk 5. Das Rahmenbefestigungsteil 2 ist in dem in FIG. 3 gezeigten Ausführungsbeispiel des Rahmenteils 4`nach der Erfindung ein Winkel oder eine Winkelschiene, der bzw. die an der Außenseite 13 des Mauerwerks 5 auf übliche Weise befestigt wird, beispielsweise mittels Dübeln und Befestigern, die jeweils nicht dargestellt sind. Wenn es sich bei dem Membranmaterial, aus dem das Profilteil 9 besteht, um ein Membranmaterial handelt, das der Kontur des Rahmenbefestigungsteils 2 anpassungsfähig ist, also zum Beispiel um Schaumstoff oder um einen anderen Dicht- und/oder Dämmstoff, kann wie bei dem Ausführungsbeispiel nach FIG. 2 das Membranmaterial des Profilteils 9 bei dessen Anbringung an dem Mauerwerk 5 einfach nachgeben und das Rahmenbefestigungsteil 2 in einer Vertiefung aufnehmen, um dann an dem Mauerwerk 5 in dichte Anlage zu kommen. Es könnte aber auch, wie mit Bezug auf FIG. 2 bereits beschrieben, ein Ausschnitt in dem Membranmaterial das Rahmenbefestigungsteil aufnehmen. Danach wird der Ausschnitt mit dem Füllstoff 6a aufgefüllt wird, soweit er nicht durch das Rahmenbefestigungsteil 2 eingenommen wird. Mit der Innenseite des Fensterrahmens 1 ist eine Innenfolie 6b verklebt, die den Rahmen ein Stück weit überdeckt und sich dann über das Rahmenbefestigungsteil 2 erstreckt und schließlich auf der Innenseite 16 des Mauerwerks 5 aufliegt. Als Innenfolie 6b kann ein einseitiges Klebeband verwendet werden. Es kann stattdessen aber auch eine einfache Abdeckfolie verwendet werden, die mit einem Klebstoff an der Innenseite 21 des Fensterrahmens 1, dem Rahmbefestigungsteil 2 und der Innenseite 16 des Mauerwerks 5 befestigt wird. Gleiches gilt für die Abdeckfolie 3 für deren Befestigung an der Außenseite 20 des Fensterrahmens 1 sowie an den Längsseiten 17 und 18 des Profilteils 9 und an der Außenseite 13 des Mauerwerks 5.

Nach dem Anbringen des Rahmenteils 4` um den Fensterrahmen 1 wird dieser zusätzlich mit einer Außenisolation 14 bedeckt, bei welcher es sich um eine übliche Wärmedämmung des betreffenden Gebäudes handelt. Eine solche Außenisolation 14 ist auch bei den Ausführungsformen nach den FIG. 2 und 4 bis 7 vorhanden, dort aber aus Vereinfachungsgründen nicht dargestellt.

FIG. 4 zeigt einen Schnitt nach der Linie B-B in FIG. 1. Zusätzlich ist aber zwischen dem Fensterrahmen 1 und dem Rahmenteil 4 ein Zusatzprofilteil 7 angeordnet. Der Fensterrahmen 1 stützt sich also hier über das Zusatzprofilteil 7 auf dem Rahmenbefestigungsteil 2 ab. Ansonsten entspricht das Ausführungsbeispiel nach FIG. 4 im Wesentlichen dem Ausführungsbeispiel nach FIG. 3. Unterschiedlich ist hier lediglich, dass sich die Abdeckfolie 3 bis auf das Zusatzprofilteil 7 statt bis auf die Außenseite 20 des Fensterrahmens 1 erstreckt. Eine Fuge zwischen dem Zusatzprofilteil 7 und dem Rahmenbefestigungsteil 2 wird auch hier, obgleich nicht dargestellt, durch eine Innenfolie 6b abgedichtet, die sich von dem Fensterrahmen 1 aus über das Zusatzprofilteil 7 oder direkt von dem Zusatzprofilteil 7 aus über das Rahmenbefestigungsteil 2 bis auf die Oberseite 16 des Mauerwerks 5 erstreckt.

FIG. 5 zeigt einen Schnitt nach der Linie B-B in FIG. 1, aber mit einer gegenüber FIG. 4 anderen Art der Befestigung des Fensterrahmens 1 an dem Mauerwerk 5. Bei dieser Art Befestigung wird ein Rahmenbefestigungsteil 2 eingesetzt, wie es in FIG. 2 gezeigt ist, auf dem sich hier eine Zusatzprofilteil 7 abstützt wie bei dem Ausführungsbeispiel nach FIG. 4. Im Übrigen entspricht diese Art der Befestigung der nach FIG. 2 und im Hinblick auf das auch hier eingesetzte Zusatzprofilteil 7 dem Ausführungsbeispiel nach FIG. 4. Die obigen Darlegungen zu den Ausführungsbeispielen nach den FIG. 2 und 4 gelten somit im Wesentlichen auch für das Ausführungsbeispiel nach FIG. 5.

FIG. 6 zeigt einen Schnitt nach der Linie C-C in FIG. 1. Ein Rahmenbefestigungsteil ist bei dem Ausführungsbeispiel nach FIG. 6 zwar auch vorhanden, dort aber nicht dargestellt. Die Innenfolie 6b kann sich wie in FIG. 6 über die Innenseite 21 des Fensterrahmens 1 und über die Innenseite des Profilteils 9 erstrecken. Zusätzlich könnte sie sich auch wie in FIG. 3 bis auf die Innenseite 16 des Mauerwerks 5 erstrecken.

In seiner einfachsten Ausführungsform ist das Rahmenteil 4 nach FIG. 7 ein Bauteil, das aus dem Profilteil 9 und der mit diesem verklebten Abdeckfolie 3 vorkonfektioniert ist. Das Profilteil 9 besteht aus Schaumstoff oder einem anderen Dicht- und/oder Dämmstoff. Die Abdeckfolie 3 besteht aus einer Folie, die schlagregen-, winddicht sowie schallhemmend ist. Diese Folie kann aus dem gleichen Material wie ein Band aus modifiziertem Polyamid mit verstärkter Vlies-Folien-Kombination bestehen, das von der Hanno-Werk GmbH & Co. KG, D-30880 Laatzen, hergestellt und laut einem technischen Merkblatt dieser Firma unter der Bezeichnung Hanno^{®} Folienband DUO Easy & DUO Easy+ vertrieben wird. Es ist an seiner Unterseite selbstklebend und ermöglicht einen einfachen und komplett verdeckten Einbau des überputz- und überstreichbaren Folienbandes, ohne zusätzliche Verklebungen am Mauerwerk. Ebenso entwickelt diese Band eine hohe Klebekraft auf allen Arten von Fensterrahmen. Dieses bekannte Folienband ist als Abdeckfolie bei dem Rahmenteil nach der Erfindung einsetzbar, sofern es in der für die Zwecke der vorliegenden Erfindung erforderlichen Breite hergestellt wird. Letzteres ist wichtig für Ausführungsformen, wie sie in den FIG. 8 und 9 gezeigt sind, die nun näher betrachtet werden.

Bei dem Ausführungsbeispiel nach FIG. 8 handelt es sich um den Membranrahmen 10', also um ein Rahmenteil 4', das ein Profilteil hat, welches nicht stabförmig ist wie das Profilteil 9 nach FIG. 7, sondern rahmenförmig. Bei dem Ausführungsbeispiel nach FIG. 8 wird das Rahmenteil 4' aus einer Platte aus Membranmaterial ausgestanzt oder zugeschnitten und anschließend mit einer Abdeckfolie 3 passender Größe verklebt. Statt durch Stanzen oder Zuschneiden kann der Membranrahmen 10` auch als ein Formteil hergestellt werden.

Statt des einstückigen Rahmens 10` nach FIG. 8 lässt sich auch der Membranrahmen 10" nach FIG. 9 einsetzen, der auf die dargestellte Art und Weise aus mehreren Profilteilen 9 zusammengesetzt ist, die jeweils mit ihrer Abdeckfolie 3 versehen sind. Die Profilteile 9 werden wie gezeigt mit ihren Enden 22, 23 (FIG. 7) direkt an einander zu dem Membranrahmen 10" angeordnet. Dabei werden die Abdeckfolien 3 der Profilteile 9 so miteinander verklebt, dass sich das Rahmenteil 4" ergibt, das in FIG. 9 gezeigt ist. Eine andere Herstellungsmöglichkeit bestünde darin, dass mehrere Profilteile 9 auf die gemäß der Ausbildung nach FIG. 9 geeignete Länge zugeschnitten und mit ihren Enden an einander angeordnet und zusätzlich an ihren Enden miteinander zu dem Membranrahmen 10" verklebt werden, der dann mit der Abdeckfolie 3 verklebt wird, so dass sich das vorkonfektionierte Rahmenteil 4" ergibt, das in FIG. 9 gezeigt ist. Das Rahmenteil 4" ist wie die übrigen hier beschriebenen Rahmenteile 4 und 4` wind-, wasser- und schallhemmend und außerdem ebenfalls schlagregendicht und innen diffusionsdichter als außen. An den Ecken des Membranrahmens 10" könnten auch vorgefertigte Eckstücke eingesetzt und mit den benachbarten Profilteilen 9 und der Abdeckfolie 3 verklebt werden.

### Bezugszeichenliste

- 1: Fensterrahmen
- 2: Rahmenbefestigungsteil
- 3: Abdeckfolie (Abdeckband)
- 4: Rahmenteil (Profilteil)
- 4`: Rahmenteil
- 5: Mauerwerk
- 6a: Füllstoff
- 6b: Innenfolie
- 7: Zusatzprofilteil
- 8: Fensterscheibe
- 9: Profilteil
- 10`: Membranrahmen
- 10": Membranrahmen
- 11: Anschlussebene
- 12: Außenwand
- 13: Außenseite
- 14: Außenisolation
- 15: äußere Umfangsseite
- 16: Innenseite (Mauerwerk/Laibung)
- 17: erste Längsseite
- 18: benachbarte Längsseite
- 19: benachbarte Längsseite
- 20: Außenseite (Fensterrahmen)
- 21: Innenseite (Fensterrahmen)
- 22: Ende
- 23: Ende

## Patentansprüche

1. Rahmenteil zum Isolieren und/oder Abdichten wenigstens einer äusseren Umfangsseite (15) eines an einer Öffnung in einer Außenwand (12) eines Gebäudes angeschlagenen Fenster- oder Türrahmens (1), wobei
das Rahmenteil (4, 4', 4") zum Ansetzen an die äussere Umfangsseite (15) des Fenster- oder Türrahmens (1) ausgebildet ist, wobei das Rahmenteil ein Profilteil (9) aus einem Membranmaterial und wenigstens eine mit dem Profilteil (9) verklebte Abdeckfolie (3) aufweist, wobei die Abdeckfolie (3) wenigstens eine Aussenfolie umfasst, so bemessen und auf wenigstens einer ersten Längsseite (17) des Profilteils (9) so angebracht ist, dass sie wenigstens über Längsseiten des Profilteils (9) übersteht, die benachbart zu der ersten Längsseite (17) angeordnet sind; und ferner das Profilteil (9) aus einem der Kontur eines Rahmenbefestigungsteils (2) anpassungsfähigen Membranmaterial besteht oder entsprechend ausgeschnitten ist, so dass das Profilteil (9) das Rahmenbefestigungsteil (2) eng angepasst an dessen Kontur überdecken oder in einem Ausschnitt aufnehmen kann und mit einer Anschlussebene (11) zum Anschluss an der Außenwand (12) einer Mauer und/oder einer Außenisolation (14) abschließen kann, wodurch dann der überstehende Teil der Abdeckfolie (3) sich von einer Aussenseite (20) des Fenster- oder Türrahmens (1) über das Profilteil (9) bis zu einer Aussenseite (13) eines Mauerwerks (5) der Aussenwand (12) erstreckt und dort jeweils verklebbar ist, **dadurch gekennzeichnet, dass** das Rahmenteil einen Füllstoff (6a) aufweist, mit welchem der Ausschnitt nach Aufnahme des Rahmenbefestigungsteils aufgefüllt wird, und/oder das Rahmenteil eine Innenfolie (6b) aufweist, die zwischen der Innenseite (21) des Fenster- oder Türrahmens (1) und einer Innenseite (16) des Mauerwerks (5) anbringbar ist.

2. Rahmenteil nach Anspruch 1, **dadurch gekennzeichnet, dass** das Membranmaterial aus Schaumstoff oder einem anderen Dicht- und/oder Dämmstoff besteht.

3. Rahmenteil nach einem der vorhergehenden Ansprüche, **dadurch gekennzeichnet, dass** die Abdeckfolie (3) an dem Profilteil (9) mit einem Klebstoff angebracht ist.

4. Rahmenteil nach einem der Ansprüche 1 bis 2, **dadurch gekennzeichnet, dass** die Abdeckfolie (3) zur Anbringung an dem Profilteil (9) eine wenigstens einseitige Klebefolie ist.

5. Rahmenteil nach einem der vorhergehenden Ansprüche, **dadurch gekennzeichnet, dass** die Abdeckfolie (3) so bemessen und auf wenigstens der ersten Längsseite des Profilteils (9) so angebracht ist, dass sie wenigstens über zwei in Längsrichtung der ersten Längsseite entgegengesetzte Enden des Profilteils (9) übersteht.

6. Rahmenteil nach einem der Ansprüche 1-5, **dadurch gekennzeichnet, dass** das Rahmenteil (4, 4', 4") wind-, wasser- und/oder schallhemmend ist.

7. Rahmenteil nach einem der Ansprüche 1-6, **dadurch gekennzeichnet, dass** das Rahmenteil (4, 4', 4") außen schlagregendicht und innen diffusionsdichter als außen ist.

8. Membranrahmen, einstückig hergestellt aus einem Rahmenteil (4') nach einem der Ansprüche 1-7.

9. Membranrahmen, hergestellt aus mehreren mit ihren Enden (22, 23) direkt an einander angeordneten Profilteilen (9) von Rahmenteilen (4, 4") nach einem der Ansprüche 1-7.

## Claims

1. A frame part for insulating and/or sealing at least one outer peripheral side (15) of a window or door frame (1) attached to an opening in an outer wall (12) of a building, wherein the frame part (4, 4', 4") is designed to be placed on the outer peripheral side (15) of the window or door frame (1), wherein the frame part has a profile part (9) made of a membrane material and at least one external film (3) adhesively bonded to the profile part (9), wherein the cover film (3) comprises at least one external film, dimensioned and attached to at least one first long side (17) of the profile part (9) so that it protrudes at least beyond long sides of the profile part (9) which are arranged adjacent to the first long side (17); and furthermore the profile part (9) consists of a membrane material capable of adapting to the contour of a frame fastening part (2) or is cut out accordingly, so that the profile part (9) overlaps the frame fastening part (2) closely adapted to its contour or can accommodate it in a cutout and can terminate with a termination plane (11) for attachment to the outer wall (12) of a masonry wall and/or an external insulation (14), due to which the protruding part of the cover film (3) extends from an outer side (20) of the window or door frame (1) over the profile part (9) up to an outer side (13) of a masonry wall (5) of the outer wall (12) and can be adhesively bonded there in each case, **characterized in that** the frame part has a filler (6a), using which the cutout is filled up after accommodating the frame fastening part, and/or the frame part has an inner film (6b), which is attachable between the inner side (21) of the window or door frame (1) and an inner side (16) of the masonry wall (5).

2. The frame part as claimed in claim 1, **characterized in that** the membrane material consists of foam or another sealing and/or insulating material.

3. The frame part as claimed in any one of the preceding claims, **characterized in that** the cover film (3) is attached to the profile part (9) using adhesive.

4. The frame part as claimed in one of claims 1 to 2, **characterized in that** the cover film (3) to be attached to the profile part (9) is an at least one-sided adhesive film.

5. The frame part as claimed in any one of the preceding claims, **characterized in that** the cover film (3) is dimensioned and attached to at least the first long side of the profile part (9) so that it extends at least over two ends of the profile part (9) which are opposite in the longitudinal direction of the first long side.

6. The frame part as claimed in any one of claims 1-5, **characterized in that** the frame part (4, 4', 4") blocks wind, water, and/or sound.

7. The frame part as claimed in any one of claims 1-6, **characterized in that** the frame part (4, 4', 4") is leak-tight to driving rain on the outside and is more diffusion-tight on the inside than on the outside.

8. A membrane frame, produced in one piece from a frame part (4') as claimed in any one of claims 1-7.

9. A membrane frame, produced from multiple profile parts (9), which are arranged having their ends (22, 23) directly on one another, of frame parts (4, 4") as claimed in any one of claims 1-7.

## Revendications

1. Partie de cadre pour isoler et/ou rendre étanche au moins un côté périphérique extérieur (15) d'un cadre de fenêtre ou de porte (1) fixé à une ouverture dans une paroi extérieure (12) d'un bâtiment, la partie de cadre (4, 4', 4") étant conçue pour être appliquée contre le côté périphérique extérieur (15) du cadre de fenêtre ou de porte (1), la partie de cadre comprenant une partie profilée (9) en un matériau de membrane et au moins une feuille de recouvrement (3) collée à la partie profilée (9), la feuille de recouvrement (3) comprenant au moins une feuille extérieure, étant dimensionnée et appliquée sur au moins un premier côté longitudinal (17) de la partie profilée (9) de telle sorte qu'elle fait saillie au moins sur des côtés longitudinaux de la partie profilée (9) qui sont disposés de manière adjacente au premier côté longitudinal (17) ; et la partie profilée (9) étant en outre constituée d'un matériau de membrane pouvant être adapté au contour d'une partie de fixation de cadre (2) ou étant découpée en conséquence, de sorte que la partie profilée (9) peut recouvrir la partie de fixation de cadre (2) en s'adaptant étroitement à son contour ou la recevoir dans une découpe et peut se terminer par un plan de raccordement (11) pour le raccordement à la paroi extérieure (12) d'un mur et/ou d'une isolation extérieure (14), grâce à quoi la partie en saillie de la feuille de recouvrement (3) s'étend alors d'un côté extérieur (20) du cadre de fenêtre ou de porte (1), en passant par la partie profilée (9), jusqu'à un côté extérieur (13) d'une maçonnerie (5) de la paroi extérieure (12) et peut y être respectivement collée,
**caractérisée en ce que** la partie de cadre présente un matériau de remplissage (6a) avec lequel la découpe est remplie après avoir reçu la partie de fixation de cadre, et/ou la partie de cadre présente une feuille intérieure (6b) qui peut être appliquée entre le côté intérieur (21) du cadre de fenêtre ou de porte (1) et un côté intérieur (16) de la maçonnerie (5).

2. Partie de cadre selon la revendication 1, **caractérisée en ce que** le matériau de membrane est constitué de mousse ou d'un autre matériau d'étanchéité et/ou d'isolation.

3. Partie de cadre selon l'une des revendications précédentes, **caractérisée en ce que** la feuille de recouvrement (3) est appliquée sur la partie profilée (9) au moyen d'un adhésif.

4. Partie de cadre selon l'une des revendications 1 à 2, **caractérisée en ce que** la feuille de recouvrement (3) destinée à être appliquée sur la partie profilée (9) est une feuille adhésive sur au moins une face.

5. Partie de cadre selon l'une des revendications précédentes, **caractérisée en ce que** la feuille de recouvrement (3) est dimensionnée et appliquée sur au moins le premier côté longitudinal de la partie profilée (9) de manière à faire saillie d'au moins deux extrémités de la partie profilée (9) opposées dans la direction longitudinale du premier côté longitudinal.

6. Partie de cadre selon l'une des revendications 1 à 5, **caractérisée en ce que** la partie de cadre (4, 4', 4") est résistante au vent, à l'eau et/ou au bruit.

7. Partie de cadre selon l'une des revendications 1 à 6, **caractérisée en ce que** la partie de cadre (4, 4', 4") est étanche à la pluie battante à l'extérieur et plus étanche à la diffusion à l'intérieur qu'à l'extérieur.

8. Cadre à membrane, fabriqué d'une seule pièce à partir d'une partie de cadre (4') selon l'une des revendications 1 à 7.

9. Cadre à membrane, fabriqué à partir de plusieurs parties profilées (9) de parties de cadre (4, 4") disposées directement les unes contre les autres par leurs extrémités (22, 23) selon l'une des revendications 1 à 7.
